# EUROPÄISCHE PATENTSCHRIFT

(11) **EP 0 263 321 B1**
(45) Veröffentlichungstag und Bekanntmachung des Hinweises auf die Patenterteilung: **30.10.1991**
(21) Anmeldenummer: 87113315.3
(22) Anmeldetag: 11.09.1987
(51) Int. Cl.: A63H 3/36, A63H 3/44, A45D 24/00

(54) **Kämmvorrichtung für Puppenhaar**
Doll hair combing device
Dispositif pour peigner les cheveux d'une poupée

(30) Priorität: 08.10.1986 DE 3634232
(43) Veröffentlichungstag der Anmeldung: 13.04.1988
(73) Patentinhaber: Götz Puppenfabrik GmbH & Co. KG, W-8633 Rödental (DE)
(72) Erfinder: Götz, Franz, D-8633 Rödental (DE)
(74) Vertreter: Matschkur, Götz, Lindner Patent- und Rechtsanwälte

(56) Entgegenhaltungen:
- US-A- 3 120 851
- US-A- 3 750 680
- US-A- 3 894 547

## Beschreibung

Die Erfindung bezieht sich auf eine Vorrichtung zum Kämmen von Puppenhaar, mit mindestens einem Kammzinkenträger, der mit als Kammzinken dienenden Dornen zum Kämmen von am Puppenkopf befestigten Haarschöpfen bestückt ist.

Das gängigste bislang verwendete Verfahren zum Kämmen von Puppenhaar besteht darin, daß man bereits am Puppenkopf befestigte Haarschöpfe von Hand an jeder einzelnen Puppe kämmt, was besonders bei der Fertigung einer größeren Anzahl von Puppen einen erheblichen Arbeitsaufwand erfordert und außerdem ein von der Person und dem jeweiligen Zeitaufwand abhängiges qualitativ unterschiedliches Kämmergebnis zur Folge hat. Dies gilt auch dann, wenn man - wie in der US-Patentschrift 3,120,851 vorgesehen ist - zusätzlich Dampf aus der Kämmvorrichtung ausströmen läßt, wobei noch hinzu kommt, daß für verschiedene Arten von Puppenhaaren eine solche Dampfbehandlung gar nicht möglich wäre.

Auch unter Verwendung von rotierenden Trägern, wie sie aus dem Frisörbereich beispielsweise durch die US-Patentschriften 3,750,680 und 3,894,547 bekanntgeworden sind, ergibt sich keine entscheidende Verbesserung beim Kämmen von Puppenhaar, da hierdurch zwar der Kraftaufwand etwas verringert wird, der Zeitaufwand zum Durchkämmen der Frisur einer Puppe aber nahezu gegenüber den üblichen Handbürsten nicht reduziert wird.

Der Erfindung liegt daher die Aufgabe zugrunde, eine Vorrichtung zum Kämmen von Puppenhaar zu schaffen, mit deren Einsatz das Haar an mehreren Puppenköpfen gleichzeitig, gleichmäßig und praktisch ohne Handarbeit gekämmt werden kann.

Zur Lösung dieser Aufgabe ist bei einer Puppe der eingangs genannten Art erfindungsgemäß vorgesehen, daß der Kammzinkenträger rotierbar oder bandförmig antreibbar ausgebildet ist, wobei der Kammzinkenträger und dessen Antriebselemente an einem Traggestell gehaltert sind, das eine Auflage für mehrere Puppenköpfe aufweist, daß die vorzugsweise aus Edelstahl hergestellte Auflage aus einer Mulde für mehrere, in einer Reihe nebeneinander anzuordnende Puppenköpfe und einer an den Längsrand der Mulde anschließenden ebenen Platte zur Auflage des ausgebreiteten Langhaares besteht, das von dem oberhalb dieser Platte angeordneten dornenbestückten Kammzinkenträger gekämmt wird, und daß zwischen der Auflage der Puppenköpfe und dem Kammzinkenträger eine Reihe nach oben ragender Zinken angeordnet ist, die eine rechenförmige Halterung der Puppenköpfe gegenüber dem Kammzinkenträger bilden.

Die Vorteile dieser Anordnung bestehen zum einen darin, daß sie es ermöglicht, das Haar an mehreren Puppenköpfen gleichzeitig zu kämmen, wodurch gegenüber dem bisherigen Ordnen des Haars an jedem einzelnen Puppenkopf mit Hilfe eines Kamms oder einer Bürste von Hand ein gleichmäßiges und von der ausführenden Person unabhängiges Kämmergebnis erzielt und durch die mögliche gleichzeitige Bearbeitung mehrerer Puppenhaarschöpfe auch eine wirtschaftliche Arbeitsweise erreicht wird. Aus Gründen der Wirtschaftlichkeit ist dabei in erster Linie die Bewegung der Kammzinkenträger mittels Elektroantrieb vorgesehen, aber selbstverständlich kann die Nutzung der erfindungsgemäßen Vorrichtung statt des Elektroantriebes auch durch Bewegen der Walzen über einen Handhebel erfolgen und ist somit auch dann einsetzbar, wenn, ggfs. vorübergehend, kein elektrischer Strom zur Verfügung steht.

Ebenfalls von entscheidender Bedeutung für die Lösung der der Erfindung zugrundeliegenden Aufgabe ist die vorzugsweise aus Edelstahl hergestellte Auflage aus einer Mulde für mehrere in einer Reihe nebeneinander anzuordnende Puppenköpfe und aus einer an den Längsrand dieser Mulde anschließenden Platte zur Auflage des ausgebreiteten Langhaars, das bei dieser Ausführungsform von oberhalb dieser Platte angeordneten dornenbestückten Trägern gekämmt wird. In Verbindung mit der Lagesicherung der Puppenköpfe durch eine Reihe nach oben ragender Zinken, die eine rechenförmige Halterung der Puppenköpfe gegenüber der Kämmvorrichtung bilden, ist eine unerwünschte Änderung der Lage der Puppenköpfe verhindert, ohne daß sie von einer Bedienungsperson im einzelnen, wie bei der bisherigen Handbearbeitung, festgehalten zu werden braucht.

Anstelle der zum Ausbreiten des Haupthaars vorgesehenen ebenen Platte, auf welcher das Langhaar durch den oberhalb dieser Platte angeordneten dornenbestückten Kammzinkenträger gekämmt wird, kann in einer Abwandlung des Erfindungsgedankens auch ein Kammzinkenträger als Auflage vorgesehen sein, der unterhalb des ausgebreiteten Langhaars angeordnet ist, so daß dieses zwischen dem unteren Kammzinkenträger und dem oberen Kammzinkenträger von beiden Kammzinkenträgern gekämmt wird.

Zur Unterstützung dieser Funktion können die auf einer Leiste angeordneten Zinken der rechenförmigen Halterung in Richtung der Mittelachse der Puppenauflage gebogene Endabschnittre aufweisen, mit denen sie die Puppenköpfe an ihrer der Kämmvorrichtung zugewandten Seite umfassen.

Als Kammzinkenträger kann mit besonderem Vorteil ein Band vorgesehen sein, das mit eingenieteten Aluminiumstiften bestückt und über zwei voneinander beabstandet angeordnete Walzen geführt und vorzugsweise mittels Elektroantrieb bewegt ist. Statt dessen kann die Vorrichtung aber auch mehrere als Kammzinkenträger dienende dornenbestückte Walzen aufweisen, die synchron bewegt hintereinander angeordnet und an einem Traggestell gelagert sind.

Zur Erweiterung der Arbeitsmöglichkeiten mit der erfindungsgemäßen Vorrichtung liegt es auch im Sinne der Erfindung, die rechenförmige Halterung der Puppenköpfe zusammen mit ihrer Auflage gegenüber den Kammzinkenträgern verschiebbar anzuordnen.

Die erfindungsgemäße Anordnung soll noch dahingehend vorteilhaft ausgestaltet sein, daß die Tragwalzen mit dem Kämmband bzw. die dornenbestückten Walzen in unterschiedlichem Abstand von den Puppenköpfen arretierbar gehaltert sind, wobei die Tragwalzen der Kämmbänder bzw. die Kammzinkenträger mit ihre Lageänderung bewirkenden Druckzylindern mechanisch verbunden sein können, die dazu dienen, die Kämmvorrichtung in Arbeitsstellung bzw. Ruhestellung zu bringen. Die Veränderung des Abstandes zwischen den Kammzinkenträgern und den Puppenhaarschöpfen dient u.a. auch dazu, daß ihr Anstellwinkel gegenüber der Haarauflage geändert werden kann, um die Intensität des Kämmvorganges bei Bedarf, beispielsweise abhängig von der Faserart, aus dem der Puppenhaarschopf besteht, variieren zu können.

Die Kämmvorrichtung nach der Erfindung kann sowohl mit einem einzigen, die gesamte Arbeitsbreite umfassenden Kammzinkenträger betrieben werden, oder auch mit mehreren nebeneinander angeordneten Kämmbändern bzw. dornenbestückten Walzen, wobei gegebenenfalls auch eine unterschiedliche Anzahl, Anordnung und/oder Stärke der als Kammzinken dienenden Aluminiumstifte oder anderen Dorne vorgesehen sein kann.

Um Verletzungen des Bedienungspersonals auszuschließen und auch den Sicherheitsbestimmungen zu genügen, sind erfindungsgemäß die Kammzinkenträger durch einen übergreifenden schalenförmigen Deckel geschützt, so daß nur ihr mit dem Puppenhaar in Berührung kommender Bereich freiliegt. An diesem Deckel ist auch eine Griffstange befestigt, mit der seine Lage und, soweit konstruktionsmäßig vorgesehen, gleichzeitig die Stellung der Kämmvorrichtung variiert werden kann.

Im praktischen Einsatz bewährt hat sich eine in der Weise ausgestaltete erfindungsgemäße Kämmvorrichtung, die ein Traggestell mit einem darunter angeordneten Tragrahmen für das Antriebsaggregat der Kammzinkenträger aufweist, deren Antriebsübertragungselemente von einem seitlich neben dem Traggestell vorgesehenen Schutzgehäuse umschlossen sind und deren Stromversorgung in einem Gerätekasten untergebracht ist, der unterhalb der über den Beinrahmen des Traggestells nach vorn überstehenden Ablage für die Puppenköpfe angeordnet ist und an seiner Frontplatte Bedienungselemente zum Ein- und Ausschalten der maschinellen Kämmvorrichtung und zur Regelung ihrer Geschwindigkeit aufweist.

Weitere Merkmale, Einzelheiten und Vorteile der Erfindung ergeben sich aus der nachstehenden Beschreibung in den Figuren dargestellter Ausführungsbeispiele der Erfindung. Hierbei zeigen:
- Fig. 1: die perspektivische Gesamtansicht eines Ausführungsbeispieles der Erfindung mit umlaufenden bandförmigen Kammzinkenträgern;
- Fig. 2: die Seitenansicht eines Teiles dieser Anordnung,
- Fig. 3: ein abgewandeltes Ausführungsbeispiel mit dornenbestückten Walzen,
- Fig. 4: eine andere räumliche Anordnung bandförmiger Kammzinkenträger und
- Fig. 5: eine Puppenhaarkämmvorrichtung mit verschiebbar angeordneter Auflagefläche für die Puppenköpfe.

Die in Fig. 1 und 2 dargestellte Vorrichtung zum Kämmen von an Puppenköpfen 1 befestigten Haarschöpfen 2 weist zur Bearbeitung der Puppenhaare bandförmige Träger 3 auf, die mit Dornen 4 bestückt sind, welche die Funktion von Kammzinken haben. Die Verteilung der Dorne 4 auf ihrem Trägerband 3 kann, wie dargestellt, reihenweise oder auch ungeordnet über die Oberfläche des Trägerbandes 3 verteilt sein. Als besonders geeignet haben sich Aluminiumstifte für diese Dorne 4 erwiesen, die beispielsweise in die Trägerbänder 3 eingenietet sind. Selbstverständlich soll die Erfindung nicht auf diesen Dornwerkstoff und die erwähnte Art ihrer Befestigung beschränkt sein.

Zur Halterung der mit Dornen 4 bestückten Kämmbänder 3 dienen zwei mit Abstand voneinander angeordnete Transport- und Tragwalzen 5, 6, die auf einem Traggestell 7 gelagert und im dargestellten Ausführungsbeispiel mit Hilfe eines elektrischen Antriebsaggregates 8 in Bewegung versetzt werden, das auf einem einen Teil des Traggestelles 7 bildenden Rahmen 9 gelagert und über ausrückbare Antriebsübertragungselemente mit der Tragwalze 6 in Verbindung steht, wobei diese Einrichtungen zur Übertragung der Bewegung der Motorwelle des Antriebsaggregates 8 auf die Tragwalze 6 von einem seitlich neben dem Traggestell 7 angeordneten Schutzgehäuse 10 umschlossen sind.

Anstelle dieser oben beschriebenen, über Transport- und Tragwalzen geführten Kämmbänder kann die Puppenkämmvorrichtung, wie in Fig. 3 dargestellt, auch mit Hilfe dornenbestückter Walzen 28, 29, 30 betrieben werden, die über entsprechende Verbindungselemente 31 synchron bewegt hintereinander angeordnet und an einem Traggestell gehaltert sind.

Sowohl bei der Ausführungsform nach Abb. 1 und 2, als auch nach dem in Fig. 3 dargestellten abgewandelten Ausführungsbeispiel der Erfindung ist an der Oberseite des Traggestelles 7 eine vorzugsweise aus Edelstahl bestehende Auflage 11 für die Puppenköpfe 1 und die daran befestigten Haarschöpfe 2 vorgesehen. Diese Auflage 11 besteht aus zwei Teilen, und zwar aus einer Mulde 12 für mehrere nebeneinander anzuordnende Puppenköpfe 1 und aus einer an den Längsrand 13 dieser Mulde anschließenden ebenen Platte 14 als Auflagefläche für das Langhaar 15 am Puppenkopf 1.

Zur Festlegung der Puppenköpfe 1 während des Kämmvorganges dient eine rechenförmige Halterung 16, die von einer Reihe nach oben ragender Zinken 17 gebildet wird, die auf einer Leiste 18 am Rand 13 zwischen der Auflagemulde 12 und der Auflageplatte 14 befestigt sind. Ihre freien Endabschnitte 19 sind in Richtung der Mittelachse dieser Mulde 12 gebogen und umgreifen damit die Rückseite der Puppenköpfe, womit sie auch die Zugwirkung der Kämmvorrichtung auf die befestigung des Haarschopfes 2 am Puppenkopf 1 begrenzen. Die Muldenform für die Auflage der Puppenköpfe ermöglicht es, verschiedene Schräglagen zu wählen. Obwohl die rechenförmige Halterung 16 im allgemeinen dazu ausreicht, die Puppenköpfe während ihrer Bearbeitung festzuhalten und die beliebige Anordnung auch unterschiedlich großer Puppenköpfe erlaubt, kann abweichend von den dargestellten Ausführungsbeispielen auch eine bedarfsweise zu verwendende zusätzliche Befestigungsmöglichkeit, beispielsweise in Form von Stiften, vorgesehen sein, auf die der Puppenhals aufsteckbar ist.

Während bei den oben beschriebenen Ausführungsformen die Kämmbänder bzw. Kämmwalzen ausschließlich von oben her auf den Puppenhaarschopf einwirken, sieht die in Fig. 4 veranschaulichte abgewandelte Kämmvorrichtung vor, den Langhaarschopf 15 nicht auf einem Tisch 14 aufliegend zu bearbeiten, sondern zusätzlich das Haar auch von unten her auszukämmen. Aus diesem Grunde sind zwei übereinander angeordnete Kammzinkenträger vorgesehen, und zwar außer einem über die Walzen 5 und 6 geführten Kämmband 3 noch ein zusätzliches Kämmband 32, das über die Trag- und Transportwalzen 33, 34 läuft. Die Auflage des Puppenkopfes selbst erfolgt auch wie bei den vorhergehenden Ausführungsbeispielen mit Hilfe einer Auflagemulde 12 und seine Festlegung gegenüber den bewegten Kämmorganen mittels einer rechenförmigen Halterung 16, die aus nach oben ragenden und wie beschrieben gebogenen Zinken 17 gebildet wird.

Es liegt jedoch auch im Sinne der Erfindung, anstatt der starren rechenförmigen Halterung 16 eine wie in Fig. 5 dargestellte bewegliche Puppenkopfauflage und -halterung vorzusehen, bei der die Puppenkopfauflage 35 zusammen mit den daran befestigten, den Haarschopf umgreifenden Zinken 36 in Pfeilrichtung hin und her bewegbar angeordnet ist, so daß die gesamte Leiste mit den Puppenköpfen 1 zusammen von der Kämmvorrichtung wegbewegt werden und damit das Haar aus dem Eingriffsbereich der Kammzinkenträger gebracht werden kann.

Ergänzend sei noch bemerkt. Daß sowohl bei dem Ausführungsbeispiel nach Fig. 4 als auch Fig. 5 anstelle der dargestellten Kämmbänder dornenbestückte Walzen, wie in Fig. 3 angedeutet, Verwendung finden können.

Um die Haarschöpfe 2 der Puppenköpfe 1 mit dem Kämmband 3 bzw. den dornenbestückten Walzen, 28, 29, 30 in Berührung zu bringen, wird die Kämmeinrichtung aus ihrer Ruhestellung in die Arbeitsstellung gebracht. Bei dem Ausführungsbeispiel nach Fig. 1 geschieht dies dadurch, daß die das Kämmband 3 tragende Walze 5 in Richtung der Auflageplatte 14 bewegt wird, was beispielsweise mit Hilfe eines Hebels 20 bewirkte werden kann. Sofern ein entsprechendes Ineinandergreifen der für die Verstellung der Kämmwalze 5 erforderlichen Teile vorgesehen ist, kann die Lageänderung auch mit Hilfe der Griffstange 21 vorgenommen werden, die an dem die Kämmstifte schützenden Deckel 22 angebracht ist. Diese Änderung des Anstellwinkels zwischen Kämmbandwalze 5 und Auflageplatte 4 dient dazu, die Intensität des Kämmvorganges zu variieren, was aus Gründen unterschiedlicher Haarfülle und verschiedenartigen Fasermaterials, aus dem der Haarschopf gebildet wird, von Nutzen sein kann.

Um die erfindungsgemäße Puppenkämmvorrichtung in Arbeitsstellung zu bringen, können die Kammzinkenträger auch mit Hilfe in den Figuren nicht dargestellter automatisch betätigter Druckzylinder aus ihrer Ruhestellung in die Arbeitsstellung und umgekehrt bewegt werden.

Während die Fig. 1 vier nebeneinander angeordnete, in gleicher Weise bestückte Kämmbänder 3 zeigt, kann statt dessen auch die Tragwalze 5 ein einziges, über ihre gesamte Breite sich erstreckendes Kämmband 3 führen. Es liegt jedoch auch im Sinne der Erfindung, mehrere in unterschiedlicher Anordnung mit Dornen 4 bestückte Kämmbänder 3 auf der Walze 5 angeordnet vorzusehen und entsprechend der Dorndichte, ihrer Abmessungen und ggfs. auch der Wahl ihres Werkstoffes entsprechend Puppenhaarschöpfe unterschiedlichen Materials zu bearbeiten oder auch das Puppenhaar zunächst mit Hilfe eines relativ groben Kämmbandes und anschließend mit feinerer, etwa bürstenartiger Bandausbildung zu bearbeiten.

Die Erfindung soll selbstverständlich auch nicht auf die Anzahl der im Ausführungsbeispiel nach Fig. 3 dargestellten dornenbestückten Walzen sowie der Anordnung ihrer Dorne beschränkt sein.

Im Rahmen der Erfindung soll es auch liegen, die Auflagemulde 12 für die Puppenköpfe 1 zusammen mit der Auflageplatte 14 für die Haarschöpfe 15 unterschiedlicher Länge sowie die dazwischenliegende Halteleiste 18 für die Zinken 17 der rechenförmigen Halterung 16 einstückig auszubilden.

Zur Erleichterung ihres praktischen Einsatzes bildet die erfindungsgemäße Kämmvorrichtung eine transportable Einheit, bestehend aus dem Traggestell 7 in Form eines Tisches mit Auflageplatte 14, auf dessen Rahmen sich die vorzugsweise stufenweise verstellbare Lagerung der Trag- und Transportwalzen 5 und 6 für die Kämmbänder 3 abstützt und der zwischen Auflageplatte 14 und seiner Aufstellfläche eine Abstützungs- und Befestigungseinrichtung 9 für das Antriebsaggregat 8 aufweist, dessen Steuerungsmittel in einem Gerätekasten 23 untergebracht und über an dessen Frontplatte 24 vorgesehene Bedienungselemente 25 ein- und ausschaltbar bzw. regelbar sind. Die muldenförmige Auflage 12 für die Puppenköpfe 1 ragt nach vorn über den Beinrahmen 26 des Traggestells 7 hinaus. Sie wird durch an der Seite des Gestells 7 befestigte Wangen 27 und ggfs. zusätzlich durch Auflegen auf den Gerätekasten 23 abgestützt.

## Patentansprüche

1. Vorrichtung zum Kämmen von Puppenhaar, mit mindestens einem Kammzinkenträger (3, 28, 29, 30), der mit als Kammzinken dienenden Dornen (4) zum Kämmen von am Puppenkopf (1) befestigten Haarschöpfen (2) bestückt ist, dadurch gekennzeichnet, daß der Kammzinkenträger rotierbar oder bandförmig antreibbar ausgebildet ist, wobei der Kammzinkenträger (3, 28, 29, 30) und dessen Antriebselemente (5, 6, 8) an einem Traggestell (7) gehaltert sind, das eine Auflage (11) für mehrere Puppenköpfe (1) aufweist, daß die vorzugsweise aus Edelstahl hergestellte Auflage (11) aus einer Mulde (12) für mehrere, in einer Reihe nebeneinander anzuordnende Puppenköpfe (1) und einer an den Längsrand (13) der Mulde (12) anschließenden ebenen Platte (14) zur Auflage des ausgebreiteten Langhaares (15) besteht, das von dem oberhalb dieser Platte (14) angeordneten dornenbestückten Kammzinkenträger (3, 28, 29, 30) gekämmt wird, und daß zwischen der Auflage der Puppenköpfe und dem Kammzinkenträger eine Reihe nach oben ragender Zinken (17) angeordnet ist, die eine rechenförmige Halterung (16) der Puppenköpfe (1) gegenüber dem Kammzinkenträger (3, 28, 29, 30) bilden.

2. Vorrichtung nach Anspruch 1, dadurch gekennzeichnet, daß der Kammzinkenträger aus einem Kämmband (3) besteht, das über zwei voneinander beabstandet angeordnete Tragwalzen (5, 6) geführt und vorzugsweise mittels Elektroantrieb bewegt ist.

3. Vorrichtung nach Anspruch 1, dadurch gekennzeichnet, daß sie mehrere, als Kammzinkenträger dienende, dornenbestückte Walzen (28, 29, 30) aufweist, die synchron bewegt hintereinander angeordnet und am Traggestell (7) gelagert sind.

4. Vorrichtung zum Kämmen von Puppenhaar, mit mindestens einem Kammzinkenträger (3, 28, 29, 30), der mit als Kammzinken dienenden Dornen (4) zum Kämmen von am Puppenkopf (1) befestigten Haarschöpfen (2) bestückt ist, dadurch gekennzeichnet, daß der Kammzinkenträger rotierbar oder bandförmig antreibbar ausgebildet ist, wobei der Kammzinkenträger (3, 28, 29, 30) und dessen Antriebselemente (5, 6, 8) an einem Traggestell (7) gehaltert sind, das eine Auflage (11) für mehrere Puppenköpfe (1) aufweist, daß die vorzugsweise aus Edelstahl hergestellte Auflage (11) aus einer Mulde (12) für mehrere, in einer Reihe nebeneinander anzuordnende Puppenköpfe (1) besteht, an deren Längsrand anschließend ein rotierender Kammzinkenträger (32) unterhalb des auf ihm ausgebreiteten Langhaars (15) angeordnet ist, das von diesem, sowie von dem oberhalb dieser Platte (14) angeordneten dornenbestückten Kammzinkenträger (3, 28, 29, 30) gekämmt wird, und daß zwischen der Auflage der Puppenköpfe (1) und dem Kammzinkenträger (3, 28, 29, 30) eine Reihe nach oben ragender Zinken (17) angeordnet ist, die eine rechenförmige Halterung (16) der Puppenköpfe (1) gegenüber dem Kammzinkenträger (3, 28, 29, 30) bilden.

5. Vorrichtung nach einem der Ansprüche 1 bis 4, dadurch gekennzeichnet, daß die Zinken (17) in Richtung der Mittelachse der Puppenkopfauflage gebogene Endabschnitte (19) aufweisen und auf einer Leiste (18) angeordnet sind.

6. Vorrichtung nach einem der Ansprüche 1 bis 5, dadurch gekennzeichnet, daß die rechenförmige Halterung (16) der Puppenköpfe (1) zusammen mit ihrer Auflage (12) gegenüber den Kammzinkenträgern (3, 28, 29, 30) verschiebbar angeordnet ist.

7. Vorrichtung nach einem der Ansprüche 2 bis 6, dadurch gekennzeichnet, daß die Tragwalzen (5, 6) mit dem Kämmband (3) bzw. die dornenbestückten Walzen (28, 29, 30) in unterschiedlichem Abstand von den Puppenköpfen (1) arretierbar gehalten sind.

8. Vorrichtung nach Anspruch 7, dadurch gekennzeichnet, daß die Tragwalzen (5, 6) der Kämmbänder (3) bzw. die Kammzinkenträger (28, 29, 30) mit ihre Lageänderung bewirkenden Druckzylindern mechanisch verbunden sind.

9. Vorrichtung nach einem der Ansprüche 1 bis 8, dadurch gekennzeichnet, daß mehrere Kammzinkenträger (3, 28, 29, 30) nebeneinander angeordnet sind.

10. Vorrichtung nach einem der Ansprüche 1 bis 9, dadurch gekennzeichnet, daß die Kammzinkenträger (3, 28, 29, 30) durch einen übergreifenden schalenförmigen Deckel (22) geschützt sind, an dem eine Griffstange (21) zur Lageverstellung befestigt ist.

11. Vorrichtung nach einem der Ansprüche 1 bis 10, dadurch gekennzeichnet, daß sie ein Traggestell (7) mit einem Auflagetisch (14), einem darunter angeordneten Tragrahmen (9) für das Antriebsaggregat (8) der die Kämmbänder (3) bewegenden Tragwalzen (5, 6) bzw. die dornenbestückten Walzen (28, 29, 30) aufweist, deren Antriebsübertragungselemente von einem seitlich neben dem Traggestell (7) vorgesehenen Schutzgehäuse (10) umschlossen sind, und daß die Stromversorgung in einem Gerätekasten (23) untergebracht ist, der unterhalb der über den Beinrahmen (26) des Traggestells (7) nach vorn überstehenden Ablage (12) angeordnet ist und an seiner Frontplatte (24) Bedienungselemente (25) zum Ein- und Ausschalten der maschinellen Kämmvorrichtung und zur Regelung ihrer Geschwindigkeit aufweist.

## Claims

1. Device for combing dolls' hair, with at least one comb tooth carrier (3, 28, 29, 30), which is equipped with spikes (4) acting as comb teeth for combing tufts of hair (2) fixed to the doll's head (1), characterised in that the comb teeth carrier is driven rotatably or in the manner of a belt, the comb teeth carrier (3, 28, 29, 30) and its drive elements (5, 6, 8) being mounted on a supporting frame (7), which has a rest (11) for a plurality of dolls' heads (1), in that the rest (11), which is preferably formed of high-quality steel, consists of a trough (12) for a plurality of dolls' heads (1) to be arranged next to one another in a row and of a plane plate (14) abutting the longitudinal edge (13) of the trough (12) for supporting the spread-out long hair (15), which is combed by the spiked comb teeth carrier (3, 28, 29, 30) mounted above the plate (14), and in that, between the rest for the dolls' heads and the comb teeth carrier a row of upward-projecting teeth (17) is located, which form a rake-like mount (16) for the dolls' heads (1) opposite the comb teeth carrier (3, 28, 29, 30).

2. Device according to claim 1, characterised in that the comb teeth carrier consists of a comb (3), which is moved via two spaced-apart carrying rollers (5, 6) and is preferably moved by means of an electric drive.

3. Device according to claim 1, characterised in that it has a plurality of spiked rollers (28, 29, 30) acting as comb teeth carriers, which are moved synchronously one behind another and which are mounted on the supporting frame (7).

4. Device for combing dolls' hair, with at least one comb teeth carrier (3, 28, 29, 30), which is equipped with spikes (4) acting as comb teeth for combing tufts of hair (2) fixed to the doll's head (1), characterised in that the comb teeth carrier is driven rotatably or in the manner of a belt, the comb teeth carrier (3, 28, 29, 30) and its drive elements (5, 6, 8) being mounted on a supporting frame (7), which has a rest (11) for a plurality of dolls' heads (1), in that the rest (11), which is preferably formed of high-quality steel, consists of a trough (12) for a plurality of dolls' heads (1) to be arranged next to one another in a row, a rotary comb teeth carrier (32) being mounted adjacent to the longitudinal edge of the trough (12) and below the long hair (15), which is spread out on the comb teeth carrier (32) and is combed thereby as well as by the spiked comb teeth carrier (3, 28, 29, 30) mounted above the plate (14), and in that, between the rest for the dolls' heads (1) and the comb teeth carrier (3, 28, 29, 30), a row of upward-projecting teeth (17) is located, which form a rake-like mount (16) for the dolls' heads (1) opposite the comb teeth carrier (3, 28, 29, 30).

5. Device according to one of claims 1 to 4, characterised in that the teeth (17) have curved end sections (19) in the direction of the central axis of the dolls' head rest and are mounted on a batten (18).

6. Device according to one of claims 1 to 5, characterised in that the rake-like mount (16) for the dolls' heads (1), together with its support (12), is mounted so as to be displaceable relative to the comb teeth carriers (3, 28, 29, 30).

7. Device according to one of claims 2 to 6, characterised in that the carrying rollers (5, 6) with the comb belt (3) or the spiked rollers (28, 29, 30) are mounted so as to be lockable at different distances from the dolls' heads (1).

8. Device according to claim 7, characterised in that the carrying rollers (5, 6) or the comb belts (3) or the comb teeth carriers (28, 29, 30) are mechanically connected to pressure cylinders for changing their position.

9. Device according to one of claims 1 to 8, characterised in that a plurality of comb teeth carriers (3, 28, 29, 30) are arranged next to one another.

10. Device according to one of claims 1 to 9, characterised in that the comb teeth carriers (3, 28, 29, 30) are protected by an overlapping, dish-shaped cover (22), to which a handle rod (21) is fixed for altering the position.

11. Device according to one of claims 1 to 10, characterised in that it has a supporting frame (7) with a supporting table (14), a supporting frame (9) mounted below the latter for the drive unit (8) of the carrying rollers (5, 6) for moving the comb belts (3) or the spiked rollers (28, 29, 30), whose drive transmission elements are enclosed by a protective housing (10) provided next to the supporting frame (7), and in that the power supply is housed in a device box (23), which is mounted below the depositing surface (12) projecting beyond the legs (26) of the supporting frame (7) at the front and which has on its front panel (24) operating elements (25) for switching the mechanical combing device on and off and for adjusting its speed.

## Revendications

1. Dispositif pour peigner les cheveux d'une poupée, comportant au moins un support (3,28,29,30) pour les dents de peignage, qui est équipé de pointes (4) utilisées en tant que dents de peignage, pour peigner des touffes de cheveux (2) fixées sur la tête (1) de la poupée, caractérisé en ce que le support des dents de peignage est agencé de manière à pouvoir tourner ou à être entraîné sous la forme d'une bande, le support (3,28,29,30) des dents de peignage et ses éléments d'entraînement (5,6,8) étant fixés sur un bâti de support (7) comportant un appui (11) pour plusieurs têtes (1) de poupées, en ce que le support (11) réalisé de préférence en acier spécial est constitué par une partie en forme d'auge (12) servant à recevoir plusieurs têtes de poupées (1), qui doivent être disposées côte-à-côte suivant une rangée, et par une plaque plane (14), qui se raccorde au bord longitudinal (13) du dispositif en forme d'auge (12) et sert à supporter la longue chevelure étalée (15), qui est peignée par le support (3,28,29,30) des dents du peigne, qui est équipé de pointes et est disposé au-dessus de cette plaque (14), et en ce qu'entre l'appui des têtes de poupée et le support des dents de peignage est disposée une série de dents (17), qui font saillie vers le haut et forment un dispositif formant rateau (16) de retenue des têtes (1) de poupée par rapport au support (3,28,29,30) des dents de peignage.

2. Dispositif selon la revendication 1, caractérisé en ce que le support des dents de peignage est constitué par une bande de peignage (3) qui circule sur deux rouleaux de support (56) distants l'un de l'autre et est déplacé de préférence au moyen d'un dispositif d'entraînement électrique.

3. Dispositif selon la revendication 1, caractérisé en ce qu'il comporte plusieurs cylindres (28,29,30) utilisés comme supports de dents de peignage, équipés de pointes et qui sont disposés les uns derrière les autres en étant entraînés de synchronisme et sont montés sur le bâti de support (7).

4. Dispositif pour peigner les cheveux d'une poupée, comportant au moins un support (3,28,29,30) pour les dents de peignage, qui est équipé de pointes (4) utilisées en tant que dents de peignage, pour peigner des touffes de cheveux (2) fixées sur la tête (1) de la poupée, caractérisé en ce que le support des dents de peignage est agencé de manière à pouvoir tourner ou à être entraîné sous la forme d'une bande, le support (3,28,29,30) des dents de peignage et ses éléments d'entraînement (5,6,8) étant fixés sur un bâti de support (7) comportant un appui (11) pour plusieurs têtes (1) de poupée; en ce que le support (11) réalisé de préférence en acier spécial est constitué par une partie en forme d'auge (12) servant à recevoir plusieurs têtes (1) de poupée , qui doivent être disposées côte-à-côte suivant une rangée, et près du bord longitudinal de laquelle un support rotatif (32) de dents de peignage est disposé au-dessous de la longue chevelure étalée (15) sur ce support et qui est peignée par le support (3,28,29,30) des dents de peignage, équipé de pointes et disposé au-dessus d'une plaque (14), et en ce qu'entre l'appui des têtes (1) des poupées et le support (3,28,29,30) des dents de peignage est disposée une rangée de dents (17) qui font saillie vers le haut et forment un dispositif formant rateau (16) de retenue des têtes (1) des poupées par rapport au support (3,28,29,30) des dents de peignage.

5. Dispositif selon l'une des revendications 1 à 4, caractérisé en ce que les dents (17) comportent des sections d'extrémité (19) recourbées en direction de l'axe médian de l'appui supportant les têtes de poupées et sont disposées sur une barrette (18).

6. Dispositif selon l'une des revendications 1 à 5, caractérisé en ce que le dispositif en forme de rateau (16) de retenue des têtes (1) des poupées est disposé, ainsi que son appui (12), de manière à être déplaçable par rapport aux supports (3,28,29,30) des dents de peignage.

7. Dispositif selon l'une des revendications 2 à 6, caractérisé en ce que des cylindres de support (5,6) portant la bande de peignage (3) ou les cylindres (28,29, 30) équipés des pointes sont maintenus de manière à pouvoir être bloqués à une distance différente des têtes (1) des poupées.

8. Dispositif selon la revendication 7, caractérisé en ce que les cylindres de support (5,6) des bandes de peignage (3) ou les supports (28,29,30) des dents de peignage sont reliés mécaniquement à des vérins de pression qui en modifient la position.

9. Dispositif selon l'une des revendications 1 à 8, caractérisé en ce que plusieurs supports (3,28,29,30) des dents de peignage sont disposés côte-à-côte.

10. Dispositif selon l'une des revendications 1 à 9, caractérisé en ce que les supports (3,28,29,30) des dents de peignage sont protégés par un capot en forme de coque (22) qui s'étend au-dessus de ces supports et auquel est fixée une barre de préhension (21) permettant le réglage de position.

11. Dispositif selon l'une des revendications 1 à 10, caractérisé en ce qu'il comporte un châssis de support (7) possédant une table de support (14), un cadre de support (9) disposé au-dessous de cette table et prévu pour l'ensemble d'entraînement (8) des cylindres de support (5,6) déplaçant les bandes de peignage (3), ou les cylindres (28, 29,30) équipés de pointes et dont les éléments de transmission d'entraînement sont entourés par un carter de protection (10) disposé latéralement à côté du châssis de support (7), et en ce que le système d'alimentation en courant est logé dans un boîtier d'appareil (23), qui est disposé au-dessous de l'appui (12) qui fait saillie vers l'avant au-delà du piètement (26) du châssis de support (7), et comporte, sur sa plaque avant (24), des éléments de commande (25) servant à brancher et débrancher le dispositif mécanique de peignage et à régler sa vitesse.
